# EUROPÄISCHE PATENTSCHRIFT

(11) **EP 1 222 399 B1**
(45) Veröffentlichungstag und Bekanntmachung des Hinweises auf die Patenterteilung: **13.08.2003**
(21) Anmeldenummer: 99947180.8
(22) Anmeldetag: 20.10.1999
(51) Int. Cl.: F04D 29/58

(54) **VERFAHREN UND VORRICHTUNG ZUR KÜHLUNG DER STRÖMUNG IN ZWISCHEN ROTOREN UND STATOREN VON TURBOMASCHINEN AUSGEBILDETEN RADIALSPALTEN**
METHOD AND DEVICE FOR COOLING THE FLOW IN THE RADIAL GAPS FORMED BETWEEN ROTORS AND STATORS OF TURBINE-TYPE MACHINES
PROCEDE ET DISPOSITIF DE REFROIDISSEMENT DE L'ECOULEMENT DANS LES FENTES RADIALES FORMEES ENTRE LES ROTORS ET LES STATORS DE TURBOMACHINES

(43) Veröffentlichungstag der Anmeldung: 17.07.2002
(73) Patentinhaber: ABB Turbo Systems AG, 5400 Baden (CH)
(72) Erfinder: WUNDERWALD, Dirk, CH-5400 Baden (CH); BOTHIEN, Mihajlo-Rüdiger, D-79761 Waldshut-Tiengen (DE); MÜLLER, Ulf, Christian, CH-5416 Kirchdorf AG (CH); BREMER, Joachim, CH-8121 Benglen ZH (CH); GREBER, Jürg, CH-5430 Wewttingen (CH); GIESZAUF, Helmut, CH-5415 Nussbaumen (CH)
(74) Vertreter: ABB Patent Attorneys
(86) Internationale Anmeldenummer: CH9900496
(87) Internationale Veröffentlichungsnummer: WO01029425

(56) Entgegenhaltungen:
- EP-A- 0 518 027
- DE-A- 19 652 754
- DE-C- 968 742
- GB-A- 191 114 702
- US-A- 2 384 251
- US-A- 3 966 351

## Beschreibung

### Technisches Gebiet

Die Erfindung betrifft ein Verfahren und eine Vorrichtung zur Kühlung der Strömung in zwischen Rotoren und Statoren von Turbomaschinen ausgebildeten Radialspalten, gemäss dem Oberbegriff des Anspruchs 1 und dem Oberbegriff des Anspruchs 7, insbesondere jedoch zur Kühlung der Strömung im Radialspalt zwischen dem Verdichterrad und dem Gehäuse eines Radialverdichters.

### Stand der Technik

Zur Abdichtung rotierender Systeme sind im Turbomaschinenbau berührungsfreie Dichtungen, insbesondere Labyrinthdichtungen weit verbreitet. Im fluiddurchströmten Trennspalt zwischen rotierenden und stehenden Teilen tritt infolge der sich ausbildenden Strömungsgrenzschichten eine hohe Reibleistung auf. Dies führt zu einer Erwärmung des Fluids im Trennspalt und damit auch zur Erwärmung der den Trennspalt umgebenden Bauteile. Die hohen Materialtemperaturen haben eine Reduktion der Lebensdauer der entsprechenden Bauteile zur Folge.

Ein einfach aufgebauter Radialverdichter ohne eine im Trennspalt ausgebildete Dichtgeometrie ist aus der DE 195 48 852 A1 bekannt. Auch dabei sorgt die infolge von Strömungsscherschichten an der Rückwand des Verdichterrades entstehende Reibungswärme für eine Erwärmung des Verdichterrades und damit für eine Reduktion seiner Lebensdauer.

Aus der EP 0 518 027 B1 ist eine Luftkühlung für Radialverdichter mit einer Dichtgeometrie auf der Rückseite des Verdichterrades bekannt. Dazu ist zwischen den einzelnen Dichtelementen ein zusätzlicher Ringraum auf der Gehäusewandseite des Radialverdichters ausgebildet. In diesen Ringraum wird ein kaltes Gas eingeführt, welches einen höheren als den am Austritt des Verdichterrades herrschenden Druck aufweist. Die zugeführte Luft wirkt als Prallkühlung. Dabei teilt sie sich im Dichtungsbereich und strömt hauptsächlich radial nach innen sowie nach aussen. Dadurch soll ausserdem eine Sperrwirkung gegen die Durchströmung des Trennspaltes mit heisser Verdichterluft vom Austritt des Verdichterrades erzielt werden.

Die auf diese Weise erreichbare Kühlwirkung ist jedoch aufgrund mehrerer Faktoren begrenzt. Beispielsweise führt die Lufteinblasung zu einer Druck- und Schuberhöhung, wodurch die Lagerbelastung steigt. Ausserdem stellt auch die Temperatur der zur Verfügung stehenden Luft ein limitierendes Element dar. Insbesondere bei schnelllaufenden Verdichterrädern und bei hohen Druckverhältnissen, wie sie im modernen Turboladerbau üblich sind, kann es somit zu Situationen kommen, bei denen diese Art der Kühlung nicht ausreicht.

Neben der direkten Kühlung ist aus der DE 196 52 754 A1 auch eine indirekte Kühlung der Rückwand des Verdichterrades bzw. des durch den Trennspalt strömenden Mediums bekannt. Dazu ist am oder im an der Rückwand stehenden und mit dieser den Trennspalt bildenden Gehäuseteil eine mit dem Schmierölsystem des Turboladers verbundene Zuführ- und Verteileinrichtung angeordnet. Als Kühlmedium dient das zur Lagerschmierung eingesetzte Öl, wozu der Schmierölkreislauf des Turboladers angezapft wird. Ein Nachteil dieser Kühlung ist der relativ hohe Ölbedarf und die vom Ölkühler zusätzlich abzuführende Wärmemenge. Dies führt zu einem vergrösserten Bauvolumen des Kühlers. Zudem besteht bei einer Havarie mit Beschädigung der entsprechenden Bauteile eine erhöhte Verpuffungsgefahr. Ebenso wie bei der direkten Kühlung ist auch die bei der indirekten Kühlung erreichbare Kühlwirkung begrenzt, wofür neben der Temperatur der in der Praxis nutzbaren Kühlfluide insbesondere das zur Verfügung stehende geringe Bauvolumen als Ursache auszumachen ist.

Aus der US 2,384,251 A ist ein Verdichter bekannt, bei dem das eine Statorbeschaufelung aufnehmende Gehäuse Hohlräume für die Durchleitung einer Kühlflüssigkeit aufweist.

### Darstellung der Erfindung

Die Erfindung versucht alle diese Nachteile zu vermeiden. Ihr liegt die Aufgabe zugrunde, ein bezüglich seiner Kühlwirkung verbessertes Verfahren zur Kühlung der Strömung in zwischen Rotoren und Statoren von Turbomaschinen ausgebildeten Radialspalten zu schaffen. Zudem soll eine einfache, kostengünstige und robuste Vorrichtung zur Umsetzung des Verfahrens angegeben werden.

Erfindungsgemäss wird dies dadurch erreicht, dass bei einem Verfahren gemäss dem Oberbegriff des Anspruchs 1, sowohl ein dem Radialspalt benachbartes Statorteil mit einem ersten Kühlfluid beaufschlagt als auch ein zweites, gasförmiges Kühlfluid in den Radialspalt eingeleitet wird.

Aufgrund der Verwendung eines ersten Kühlfluides zur indirekten und zusätzlich eines zweiten Kühlfluides zur direkten Kühlung der den Radialspalt beaufschlagenden Teilströmung des Arbeitsmittels der Turbomaschine können eine deutlich verbesserte Kühlwirkung und auch eine bessere Kühleffektivität erzielt werden. Somit ermöglicht erst diese zweifache Kühlung des Radialspaltes eine weitere Senkung der Temperatur des thermisch stark belasteten Rotors bis in Temperaturbereiche, welche mit den herkömmlichen Kühlkonfigurationen nicht erreichbar waren.

Dazu ist im Inneren des dem Radialspalt benachbarten Statorteils zumindest eine Ausnehmung ausgebildet oder am Statorteil zumindest ein Hohlraum angeordnet. Die Ausnehmung bzw. der Hohlraum ist sowohl mit einer Zufuhrleitung als auch mit einer Abfuhrleitung für das erste Kühlfluid verbunden. Zudem sind am Radialspalt zumindest ein Zuführkanal sowie eine Abführeinrichtung für das zweite Kühlfluid angeordnet.

Besonders vorteilhaft wird als erstes Kühlfluid Wasser und als zweites Kühlfluid Luft eingesetzt.

Wasser besitzt eine etwas höhere Dichte als die bekannten Schmieröle sowie eine etwa doppelt so grosse spezifische Wärmekapazität. Da der über ein Kühlmedium abzuführende Wärmestrom proportional dem Produkt aus Dichte und spezifischer Wärmekapazität ist, ergibt sich bei Verwendung von Wasser als erstes Kühlfluid ein deutlicher Vorteil gegenüber einer Ölkühlung. Bei gleichem Massenstrom und-gleicher Temperatur des Wassers kann somit aus dem durch den Radialspalt strömenden Medium über das zu kühlende Statorteil eine grössere Wärmemenge entzogen werden. Der Kühleffekt auf die an den Radialspalt angrenzenden Bereiche des Rotors ist daher ebenfalls grösser. Im Umkehrschluss wird zum Ableiten der gleichen Wärmemenge gegenüber Schmieröl ein kleinerer Massenstrom an Kühlwasser benötigt, wodurch die Zu- und Abfuhreinrichtung für das Kühlfluid entsprechend geringer dimensioniert sein kann.

In Abhängigkeit von der rotorseitigen Wanddicke, welche möglichst gering gehalten werden soll, kann durch die dem Radialspalt unmittelbar benachbarte Wasserführung im Inneren des Statorteils eine verbesserte Kühlwirkung erzielt werden. Wird jedoch statt der Ausnehmung im Statorteil der beschriebene Hohlraum am Statorteil ausgebildet, so kann bei ebenfalls guter Kühlwirkung eine einfachere und kostengünstigere Herstellung realisiert werden.

Die Verwendung von Luft als zweites Kühlfluid erweist sich insbesondere deshalb als vorteilhaft, weil sie sowohl in der Umgebung als auch in der Turbomaschine selbst in ausreichender Menge, mit ausreichendem Druck und mit geeignet niedriger Temperatur zur Verfügung steht.

In einem aus einer Brennkraftmaschine, einem Ladeluftkühler und einem Abgasturbolader bestehenden System wird entweder Frischwasser von ausserhalb des Systems oder vorteilhaft im System vorhandenes Wasser als erstes Kühlfluid verwendet. Im letzteren Fall findet dazu das in einem Kühlwasserkreislauf des Ladeluftkühlers befindliche Kühlwasser Verwendung, welches stromauf des Ladeluftkühlers abgezweigt wird. Dabei ist das feststehende Statorteil ein Gehäuseteil eines Radialverdichters, welches den Radialspalt zum Rotor, d.h. zum rotierenden Verdichterrad eines Abgasturboladers begrenzt.

Wird dagegen Öl als erstes Kühlfiuid eingesetzt, so kann dieses vorteilhaft aus dem im Lagergehäuse der Turbomaschine ohnehin vorhandenen Schmierölsystem abgezweigt werden. Auf diese Weise kann eine relativ einfachere und damit kostengünstige Vorrichtung erstellt werden. Handelt es sich beim ersten Kühlfluid um ein gasförmiges Medium, so kann dieses sowohl für die direkte als auch für die indirekte Kühlung verwendet werden.

Bei Verwendung von Helium oder Gasen aus Tieftemperaturfluiden, wie beispielsweise flüssiger Stickstoff, Tetrachlorkohlenstoff und Benzolnitrid als erstes und/oder zweites Kühlfluid kann eine besonders gute Kühlwirkung erzielt werden.

### Kurze Beschreibung der Zeichnung

In der Zeichnung ist ein Ausführungsbeispiel der Erfindung anhand eines mit einer Brennkraftmaschine verbundenen Abgasturboladers dargestellt.

Es zeigen:
- Fig. 1: eine schematische Darstellung des mit der Brennkraftmaschine verbundene Abgasturboladers;
- Fig. 2: einen Teillängsschnitt durch den Radialverdichter des Abgasturboladers;

Es sind nur die für das Verständnis der Erfindung wesentlichen Elemente gezeigt. Die Strömungsrichtung der Arbeitsmittel ist mit Pfeilen bezeichnet.

### Weg zur Ausführung der Erfindung

Die Figur 1 zeigt in einer schematischen Darstellung einen mit einer als Dieselmotor ausgebildeten Brennkraftmaschine 1 zusammenwirkenden Abgasturbolader 2. Letzterer besteht aus einem Radialverdichter 3 und einer Abgasturbine 4, welche eine gemeinsame Welle 5 aufweisen. Der Radialverdichter 3 ist über eine Ladeluftleitung 6 und die Abgasturbine 4 über eine Abgasleitung 7 mit der Brennkraftmaschine 1 verbunden. In der Ladeluftleitung 6, d.h. zwischen dem Radialverdichter 3 und der Brennkraftmaschine 1, ist ein Ladeluftkühler 8 angeordnet. Der Ladeluftkühler 8 besitzt einen Kühlwasserkreislauf 9 mit einer nicht dargestellten Zu- bzw. Abfuhr.

Der Radialverdichter 3 ist mit einem Verdichtergehäuse 10 ausgestattet, in dem ein als Verdichterrad ausgebildeter und mit der Welle 5 verbundener Rotor 11 angeordnet ist. Das Verdichterrad 11 besitzt eine mit einer Vielzahl von Laufschaufeln 12 besetzte Nabe 13. Zwischen der Nabe 13 und dem Verdichtergehäuse 10 ist ein Strömungskanal 14 ausgebildet. Stromab der Laufschaufeln 12 schliesst an den Strömungskanal 14 ein radial angeordneter, beschaufelter Diffusor 15 an, welcher seinerseits in eine Spirale 16 des Radialverdichters 3 mündet. Das Verdichtergehäuse 10 besteht hauptsächlich aus einem Lufteintrittgehäuse 17, einem Luftaustrittgehäuse 18, einer Diffusorplatte 19 und einem als Zwischenwand zu einem Lagergehäuse 21 des Abgasturboladers 2 ausgebildeten Statorteil 20 (Fig. 2).

Die Nabe 13 weist turbinenseitig eine Rückwand 22 sowie eine Befestigungsmuffe 23 für die Welle 5 auf. Die Befestigungsmuffe 23 wird von der Zwischenwand 20 des Verdichtergehäuses 10 aufgenommen. Natürlich kann auch eine andere geeignete Verdichterrad-Wellen-Verbindung gewählt werden. Ebenso ist auch der Einsatz eines unbeschaufelten Diffusors möglich.

Zwischen dem rotierenden Verdichterrad 11, d.h. seiner Rückwand 22 und der feststehenden Zwischenwand 20 des Verdichtergehäuses 10 existiert zwangsläufig ein Trennspalt, welcher bei einem Radialverdichter 3 als Radialspalt 24 ausgebildet ist. Der Radialspalt 24 ist mit einem zwischen der Befestigungsmuffe 23 und dem Zwischenwand 20 angeordneten Dichtungsring 34 gegenüber dem Lagergehäuse 21 abgedichtet. Natürlich kann diese Abdichtung auch über eine im Radiaispalt 24 angeordnete Labyrinthdichtung realisiert werden (nicht dargestellt). In der Zwischenwand 20 des Verdichtergehäuses 10 ist eine umlaufende Ausnehmung 26 ausgebildet und sowohl mit einer Zufuhr- als auch mit einer Abfuhrleitung 27, 28 für ein erstes Kühlfiuid 29 verbunden. Um eine möglichst hohe Kühlwirkung beim benachbarten Verdichterrad 11 zu erzielen, ist die Zwischenwand 20 verdichterradseitig der Ausnehmung 26 möglichst dünn ausgebildet. Dazu wird bei der Herstellung der Zwischenwand 20 ein entsprechender Kern eingegossen, welcher anschliessend wieder entfernt werden muss. Natürlich kann in die Zwischenwand 20 auch ein dünnwandiges und an beiden Enden verschlossenes Rohr eingegossen werden, dessen Innenraum dann die Ausnehmung 26 bildet (nicht dargestellt).

Beim Betrieb des Abgasturboladers 2 saugt das Verdichterrad 11 als Arbeitsmedium 31 Umgebungsluft an, die als eine Hauptströmung 32 über den Strömungskanal 14 sowie den Diffusor 15 in die Spirale 16 gelängt, dort weiter verdichtet und schliesslich über die Ladeluftleitung 6 zur Aufladung der mit dem Abgasturbolader 2 verbundenen Brennkraftmaschine 1 eingesetzt wird. Zuvor erfolgt jedoch im Ladeluftkühler 8 eine entsprechende Abkühlung des beim Verdichtungsvorgang aufgeheizten Arbeitsmediums 31.

Auf ihrem Weg vom Strömungskanal 14 zum Diffusor 15 beaufschlagt die im Radialverdichter 3 erhitzte Hauptströmung 32 des Arbeitsmediums 31 als Leckageströmung 33 auch den Radialspalt 24, wodurch das Verdichterrad 11 zusätzlich erhitzt wird. Weil jedoch die Betriebstemperatur im äusseren Bereich des Verdichterrades 11 am grössten ist, tritt insbesondere dort eine grosse Materialbelastung auf. In die unmittelbar benachbart zu diesem kritischen Bereich angeordneteAusnehmung 26 der Zwischenwand 20 wird als Kühlfluid 29 aus dem Kühlwasserkreislauf 9 des Ladeluftkühlers 8 abgezweigtes Kühlwasser eingeleitet. Es kommt somit zu einer indirekten Kühlung der im Radialspalt 24 befindlichen Leckageströmung 33 und damit auch des Verdichterrades 11. Dabei erfolgt die Abzweigung des Kühlfluids 29 stromauf des Ladeluftkühlers 8, so dass mit dem relativ kalten Kühlwasser eine effektive Kühlung erzielt werden kann. Nach dem Kühlvorgang wird das nunmehr erwärmte Kühlfluid 29 über die Abfuhrleitung 28 stromab des Ladeluftkühlers 8 in den Kühlwasserkreislauf 9 rückgespeist (Fig. 1). Natürlich kann statt dem im System von Brennkraftmaschine 1, Ladeluftkühler 8 und Abgasturbolader 2 vorhandenen Kühlwasser auch Frischwasser von ausserhalb des Systems als Kühlfluid 29 zugeführt werden (nicht dargestellt).

Zusätzlich zur bisher beschriebenen indirekten Kühlung ist eine direkte Kühlung der Leckageströmung 33 vorgesehen. Dazu sind mehrere tangential zur Rückwand 22 des Verdichterrades 11 in den Radialspalt 24 mündende Zuführkanäle 40 für ein zweites Kühlfluid 41 sowohl das Lagergehäuse 21 als auch die Diffusorplatte 19 durchdringend angeordnet (Fig. 2). Die Zuführkanäle 40 sind stromab des Ladeluftkühlers 8 mit der Ladeluftleitung 6 verbunden, so dass als zweites Kühlfluid 41 gekühlte Ladeluft Verwendung findet (Fig. 1). Selbstverständlich kann das zweite Kühlfluid 41 auch an einer anderen Stelle in den Radialspalt eingeleitet werden (nicht dargestellt).

Durch die tangentiale Einleitung des zweiten Kühlfluids 41 wird eine reine Filmkühlung der gesamten Rückwand 22 des Verdichterrades 11 realisiert. Das zweite Kühlfluid 41 ersetzt die heisse Leckageströmung 33, so dass die sich an der Rückwand 22 des Verdichterrades 11 ausbildende Grenzschicht bereits von Beginn an vor allem durch die gekühlte Ladeluft gebildet wird. Die anschliessende Ableitung des zweiten Kühlfluids 41 erfolgt über eine in der Zwischenwand 20 des Verdichtergehäuses 10 angreifende, nicht weiter dargestellte Abführeinrichtung 42. Diese Kombination von indirekter und direkter Kühlung hat einen besonderen Kühleffekt zur Folge, weil sich die beiden Kühlmöglichkeiten in ihrer Wirkung ergänzen und somit für eine sehr hohe Temperaturreduktion im Verdichterrad 11 sorgen.

Natürlich können als erstes und als zweites Kühlfluid 29, 41 auch andere Kühlmedien, wie beispielsweise Helium oder Gase aus Tieftemperaturfluiden (z.B. flüssiger Stickstoff, Tetrachlorkohlenstoff, Benzolnitrid u.a.) verwendet werden.

Wird Öl als erstes Kühlfluid 29 eingesetzt, so kann dieses von extern zugeführt oder vorteilhaft aus dem im Lagergehäuse 21 des Abgasturboladers 2 ohnehin vorhandenen Schmierölsystem abgezweigt werden (nicht dargestellt). Auf diese Weise ist eine relativ einfachere und damit kostengünstige Zufuhr dieses ebenfalls geeigneten Kühlfluides möglich.

### Bezugszeichenliste

- 1: Brennkraftmaschine
- 2: Abgasturbolader
- 3: Radialverdichter
- 4: Abgasturbine
- 5: Welle
- 6: Ladeluftleitung
- 7: Abgasleitung
- 8: Ladeluftkühler
- 9: Kühlwasserkreislauf
- 10: Verdichtergehäuse
- 11: Rotor, Verdichterrad
- 12: Laufschaufel
- 13: Nabe
- 14: Strömungskanal
- 15: Diffusor
- 16: Spirale
- 17: Lufteintrittgehäuse
- 18: Luftaustrittgehäuse
- 19: Diffusorplatte
- 20: Statorteil, Zwischenwand
- 21: Lagergehäuse
- 22: Rückwand
- 23: Befestigungsmuffe
- 24: Radialspalt, Trennspalt
- 25: Labyrinthdichtung
- 26: Ausnehmung
- 27: Zufuhrleitung
- 28: Abfuhrleitung
- 29: erstes Kühlfluid
- 31: Arbeitsmedium
- 32: Hauptströmung
- 33: Leckageströmung
- 34: Dichtungsring
- 40: Zuführkanal
- 41: zweites Kühlfluid
- 42: Abführeinrichtung

## Patentansprüche

1. Verfahren zur Kühlung der Strömung in zwischen Rotoren und Statoren von Turbomaschinen ausgebildeten Radialspalten, **dadurch gekennzeichnet, dass** ein dem Radialspalt (24) benachbartes Statorteil (20) mit einem ersten Kühlfluid (29) beaufschlagt und ein zweites, gasförmiges Kühlfluid (41) in den Radialspalt (24) eingeleitet wird.

2. Verfahren nach Anspruch 1, **dadurch gekennzeichnet, dass** das erste Kühlfluid (29) in eine im Statorteil (20) ausgebildete Ausnehmung (26) oder in einen am Statorteil (20) angeordneten Hohlraum eingeleitet wird.

3. Verfahren nach Anspruch 1 oder 2, **dadurch gekennzeichnet, dass** Wasser als erstes Kühlfluid (29) verwendet wird.

4. Verfahren nach Anspruch 3, **dadurch gekennzeichnet, dass** Frischwasser von ausserhalb eines aus einer Brennkraftmaschine (1), eines Ladeluftkühlers (8) und eines Abgasturboladers (2) bestehenden Systems als erstes Kühlfluid (29) verwendet wird.

5. Verfahren nach Anspruch 3, **dadurch gekennzeichnet, dass** in einem aus einer Brennkraftmaschine (1) einem Ladeluftkühler (8) und einem Abgasturbolader (2) bestehenden System vorhandenes Wasser als erstes Kühlfluid (29) verwendet wird.

6. Verfahren nach Anspruch 5, **dadurch gekennzeichnet, dass** in einem Kühlwasserkreislauf (9) des Ladeluftkühlers (8) vorhandenes Kühlwasser als erstes Kühlfiuid (29) verwendet und letzteres stromauf des Ladeluftkühlers (8) abgezweigt wird.

7. Verfahren nach Anspruch 1, **dadurch gekennzeichnet, dass** Öl, Helium oder Gase aus Tieffemperaturfluiden als erstes Kühlfluid (29) verwendet werden.

8. Verfahren nach Anspruch 1, **dadurch gekennzeichnet, dass** als zweites, gasförmiges Kühlfluid (41) Luft, Helium oder Gase aus Tieftemperaturfluiden verwendet werden.

9. Vorrichtung zur Durchführung des Verfahrens nach Anspruch 1, bei welcher ein feststehendes Statorteil (20) den Radialspalt (24) zum Rotor (11) begrenzend angeordnet ist, **dadurch gekennzeichnet, dass**
a) im Inneren des Statorteils (20) zumindest eine Ausnehmung (26) ausgebildet oder am Statorteil (20) zumindest ein Hohlraum angeordnet und die Ausnehmung (26) oder der Hohlraum sowohl mit einer Zufuhrleitung (27) als auch mit einer Abfuhrleitung (28) für das erste Kühlfluid (29) verbunden ist und
b) zumindest ein Zuführkanal (40) sowie eine Abführeinrichtung (42) für das zweite Kühlfluid (41) am Radialspalt (24) angeordnet sind.

10. Vorrichtung nach Anspruch 9, **dadurch gekennzeichnet, dass** das feststehende Statorteil (20) als Teil eines Verdichtergehäuses (10) eines Radialverdichters (3) ausgebildet ist, welches den Radialspalt (24) zu einem rotierenden Verdichterrad (11) eines Abgasturboladers (2) begrenzt.

## Claims

1. Method for cooling the flow in radial gaps formed between rotors and stators of turbomachines, **characterized in that** a first cooling fluid (29) is admitted to a stator part (20) adjacent to the radial gap (24) and a second, gaseous cooling fluid (41) is introduced into the radial gap (24).

2. Method according to Claim 1, **characterized in that** the first cooling fluid (29) is introduced into a recess (26) formed in the stator part (20) or into a cavity arranged at the stator part (20).

3. Method according to Claim 1 or 2, **characterized in that** water is used as first cooling fluid (29).

4. Method according to Claim 3, **characterized in that** fresh water from outside a system consisting of an internal combustion engine (1), a charge-air cooler (8) and an exhaust-gas turbocharger (2) is used as first cooling fluid (29).

5. Method according to Claim 3, **characterized in that** water present in a system consisting of an internal combustion engine (1), a charge-air cooler (8) and an exhaust-gas turbocharger (2) is used as first cooling fluid (29).

6. Method according to Claim 5, **characterized in that** cooling water present in a cooling-water circuit (9) of the charge-air cooler (8) is used as first cooling fluid (29) and the latter is branched off upstream of the charge-air cooler (8).

7. Method according to Claim 1, **characterized in that** oil, helium or gases from very-low-temperature fluids are used as first cooling fluid (29).

8. Method according to Claim 1, **characterized in that** air, helium or gases from very-low-temperature fluids are used as second, gaseous cooling fluid (41).

9. Arrangement for carrying out the method according to Claim 1, in which a fixed stator part (20) is arranged so as to define the radial gap (24) relative to the rotor (11), **characterized in that**
a) at least one recess (26) is formed in the interior of the stator part (20) or at least one cavity is arranged at the stator part (20), and the recess (26) or the cavity is connected to both a feed line (27) and a discharge line (28) for the first cooling fluid (29) and
b) at least one feed passage (40) as well as a discharge device (42) for the second cooling fluid (41) are arranged at the radial gap (24).

10. Arrangement according to Claim 9, **characterized in that** the fixed stator part (20) is designed as part of a compressor casing (10) of a radial compressor (3), and this part bounds the radial gap (24) relative to a rotating compressor impeller (11) of an exhaust-gas turbocharger (2).

## Revendications

1. Procédé de refroidissement de l'écoulement dans des interstices radiaux formés entre des rotors et des stators de turbomachines, **caractérisé en ce qu'**une partie (20) de stator voisine de l'interstice radial (24) reçoit un premier fluide de refroidissement (29), un deuxième fluide de refroidissement (41) gazeux étant injecté dans l'interstice radial (24).

2. Procédé selon la revendication 1, **caractérisé en ce que** le premier fluide de refroidissement (29) est introduit dans une découpe (26) formée dans la pièce de stator (20) ou dans un espace creux disposé sur la pièce de stator (20).

3. Procédé selon la revendication 1 ou 2, **caractérisé en ce que** l'on utilise de l'eau comme premier fluide de refroidissement (29).

4. Procédé selon la revendication 3, **caractérisé en ce que** l'on utilise comme premier fluide de refroidissement (29) de l'eau fraîche qui provient de l'extérieur d'un système constitué d'un moteur à combustion interne (1), d'un refroidisseur (8) d'air de suralimentation et d'un turbochargeur (2) sur gaz d'échappement.

5. Procédé selon la revendication 3, **caractérisé en ce que** l'on utilise comme premier fluide de refroidissement (29) l'eau présente dans un système constitué d'un moteur à combustion interne (1), d'un refroidisseur (8) d'air de suralimentation et d'un turbochargeur (2) sur gaz d'échappement.

6. Procédé selon la revendication 5, **caractérisé en ce que** l'on utilise comme premier fluide de refroidissement (29) l'eau de refroidissement présente dans un circuit (9) d'eau de refroidissement du refroidisseur (8) d'air de suralimentation et que l'on soutire ce fluide de refroidissement en amont du refroidisseur (8) d'air de suralimentation.

7. Procédé selon la revendication 1, **caractérisé en ce que** l'on utilise comme premier fluide de refroidissement (29) de l'huile, de l'hélium ou des gaz provenant de fluides à basse température.

8. Procédé selon la revendication 1, **caractérisé en ce que** l'on utilise comme deuxième fluide de refroidissement (41) gazeux de l'air, de l'hélium ou des gaz provenant de fluides à basse température.

9. Dispositif en vue de la mise en oeuvre du procédé selon la revendication 1, dans lequel une partie fixe de stator (20) est disposée de manière à limiter l'interstice radial (24) par rapport au rotor (11), **caractérisé en ce que**
a) au moins une découpe (26) est formée à l'intérieur de la partie (20) de stator ou sur la partie (20) de stator au moins un espace creux est disposé, la découpe (26) ou l'espace creux étant relié à la fois à un conduit d'amenée (27) et à un conduit d'évacuation (28) du premier fluide de refroidissement (29) et
b) au moins un canal d'amenée (40) et un dispositif d'évacuation (42) du deuxième fluide de refroidissement (41) sont disposés sur l'interstice radial (24).

10. Dispositif selon la revendication 9, **caractérisé en ce que** la partie fixe de stator (20) est configurée comme partie d'un boîtier (10) de compresseur d'un compresseur radial (3) qui délimite l'interstice radial (24) par rapport à une roue tournante de compresseur (11) d'un turbochargeur (2) sur gaz d'échappement.
